# EUROPÄISCHE PATENTANMELDUNG

(11) **EP 4 621 344 A1**
(43) Veröffentlichungstag der Anmeldung: **24.09.2025**
(21) Anmeldenummer: 24165498.7
(22) Anmeldetag: 22.03.2024
(51) Int. Cl.: F41C 23/06

(54) **RÜCKSTOSSDÄMPFENDE VORRICHTUNG FÜR EINE SCHUSSWAFFE**

(71) Anmelder: Schönborn, Damian, 2013 Göllersdorf (AT)
(72) Erfinder: Schönborn, Damian, 2013 Göllersdorf (AT)
(74) Vertreter: SONN Patentanwälte GmbH & Co KG

(57) **Zusammenfassung**

Rückstoßdämpfende Vorrichtung (1) für eine Schusswaffe (2), insbesondere zur Befestigung an oder in einem Hinterschaft (3) der Schusswaffe (2), vorzugsweise einer Handfeuerwaffe (2a), mit einem Hinterteil (4) und einem Vorderteil (5), welche gegen die Kraft einer Dämpfungseinrichtung (6) zwischen einer Ruhestellung (RS) und einer Dämpfungsstellung (DS) gegeneinander bewegbar sind, wobei die Dämpfungseinrichtung (6) zumindest ein elastisches Linearelement (7) aufweist, welches am Hinterteil (4) und am Vorderteil (5) befestigt ist und in Richtung seiner Längserstreckung (LL) auf Zug gespannt ist, wobei das elastische Linearelement (7) in der Dämpfungsstellung (DS) stärker zwischen dem Hinterteil (4) und dem Vorderteil (5) auf Zug gespannt ist als in der Ruhestellung (RS).

## Beschreibung

Die Erfindung betrifft eine rückstoßdämpfende Vorrichtung für eine Schusswaffe, insbesondere zur Befestigung an oder in einem Hinterschaft der Schusswaffe, vorzugsweise einer Handfeuerwaffe, mit einem Hinterteil und einem Vorderteil, welche gegen die Kraft einer Dämpfungseinrichtung zwischen einer Ruhestellung und einer Dämpfungsstellung gegeneinander bewegbar sind.

Vorrichtungen zur Dämpfung eines auf einen Schützen wirkenden Rückstoßes, in Folge des Abfeuerns einer Schusswaffe, sind aus dem Stand der Technik bekannt. Diese Vorrichtungen sind einerseits ausgebildet, den Rückstoß möglichst wirksam zu dämpfen, um Verletzungen oder zumindest Unannehmlichkeiten für den Schützen zu vermeiden bzw. zu reduzieren und andererseits eine genaue Zielerfassung durch den Schützen vor der Abgabe eines Schusses und während der Abgabe einer Schussfolge möglichst aufrecht zu erhalten. Für die Zielerfassung ist eine vor der Schussabgabe starre Ausbildung der rückstoßdämpfenden Vorrichtung günstig.

Die US 2002/0053156 A1 offenbart eine Schusswaffe mit einer rückstoßdämpfenden Vorrichtung und einer Sperrvorrichtung. Die rückstoßdämpfende Vorrichtung ist zwischen einem hinteren und einem vorderen Schaftteil, welche gegeneinander verschiebbar sind, angeordnet und weist eine Dämpfungsfeder auf, welche während des Rückstoßes komprimiert wird. Die Sperrvorrichtung ermöglicht die Kompression der rückstoßdämpfenden Vorrichtung erst, nachdem ein durch einen Schuss beschleunigtes Impulsgewicht eine Sperre freigibt. Auf diese Weise wird eine unbeabsichtigte Kompression der rückstoßdämpfenden Vorrichtung vor Betätigung des Abzugs, während des Anvisierens eines Ziels, verhindert. Nachteilig an dieser Konstruktion ist die Verwendung der komprimierbaren Dämpfungsfeder, welche das Gewicht der rückstoßdämpfenden Vorrichtung erhöht, einen für die Feder ausgebildeten Aufnahmeraum benötigt, im Allgemeinen nur kompliziert ersetzt werden kann und speziell für ein geeignetes Dämpfungsverhalten ausgebildet sein muss.

Die US 2006/0096148 A1 betrifft ein System zur Rückstoßdämpfung für Jagd- oder Sportwaffen, mit einer hydraulisch dämpfenden Vorrichtung und mit einer Sperrvorrichtung, welche eine Komprimierung der rückstoßdämpfenden Vorrichtung vor Auslösen eines Schusses verhindert. Die rückstoßdämpfende Vorrichtung ist zwischen einem hinteren Schaftteil aus weichem Material und einem demgegenüber verschiebbaren vorderen Schaftteil angeordnet. Auch die hydraulisch dämpfende Vorrichtung ist nachteiliger Weise schwer, voluminös, teuer, störungsanfällig und nur kompliziert zu ersetzen.

Es ist nun Aufgabe der Erfindung eine rückstoßdämpfende Vorrichtung wie eingangs angegeben zu schaffen, welche die Nachteile des Standes der Technik vermeidet oder zumindest verringert. Insbesondere soll die rückstoßdämpfende Vorrichtung leichtgewichtig, platzsparend und kostengünstig ausgebildet sein. Die Vorrichtung soll zudem einfach zu warten sein. Insbesondere soll die Dämpfungswirkung einfach an die Bedürfnisse des Schützen anpassbar sein.

Diese Aufgabe wird durch eine rückstoßdämpfende Vorrichtung gemäß Anspruch 1 gelöst. Vorteilhafte Ausführungen und Weiterbildungen sind in den abhängigen Ansprüchen angegeben.

Erfindungsgemäß ist vorgesehen, dass die Dämpfungseinrichtung zumindest ein elastisches Linearelement aufweist, welches am Hinterteil und am Vorderteil befestigt ist und in Richtung seiner Längserstreckung auf Zug gespannt ist, wobei das elastische Linearelement in der Dämpfungsstellung stärker zwischen dem Hinterteil und dem Vorderteil auf Zug gespannt ist als in der Ruhestellung. Die rückstoßdämpfende Vorrichtung weist somit ein Hinterteil, ein gegen dieses bewegbares Vorderteil und eine Dämpfungseinrichtung auf, wobei das Hinterteil und das Vorderteil über die Dämpfungseinrichtung miteinander verbunden sind. Das Hinterteil und das Vorderteil sind gegen die Kraft der Dämpfungseinrichtung zwischen einer Ruhestellung und einer Dämpfungsstellung gegeneinander bewegbar. Wenn das Hinterteil in einem rückwärtigen, in der Gebrauchsstellung der Schusswaffe der Schulter eines Schützen nahe liegenden Teil der Waffe, insbesondere des Schafts, selbst befestigt ist, ist das Vorderteil in einem vorderen, in der Gebrauchsstellung der Schusswaffe von der Schulter eines Schützen entfernteren Teil der Waffe, insbesondere des Schafts, bevorzugt integriert. Andererseits kann die rückstoßdämpfende Vorrichtung mit ihrem Vorderteil auch am rückwärtigen, in der Gebrauchsstellung der Schusswaffe der Schulter eines Schützen nahe liegenden Teil des Schafts der Waffe befestigt werden, sodass eine Schusswaffe auf einfache Weise mit der rückstoßdämpfenden Vorrichtung nachgerüstet werden kann.

Um die Dämpfungswirkung zu erzielen, weist die Dämpfungseinrichtung zumindest ein elastisches Linearelement auf, welches am Hinterteil und am Vorderteil befestigt ist und in Richtung seiner Längserstreckung auf Zug gespannt ist. Das elastische Linearelement kann bereits in der Ruhestellung gespannt sein. Das elastische Linearelement weist eine Längserstreckung auf, welche wesentlich größer ist, beispielsweise zumindest das 10-fache, bevorzugt zumindest das 30-fache beträgt, als eine senkrecht zur Längserstreckung messbare Quererstreckung oder Dicke. Das elastische Linearelement weist zudem im Betrieb der rückstoßdämpfenden Vorrichtung kein plastisches Verhalten oder ein vernachlässigbares plastisches Verhalten auf. Das elastische Linearelement ist in der Dämpfungsstellung stärker zwischen dem Hinterteil und dem Vorderteil auf Zug gespannt als in der Ruhestellung. Wenn die Schusswaffe abgefeuert wird, wird durch den dabei entstehenden Rückstoß das Vorderteil aus der Ruhestellung heraus gegen das Hinterteil bewegt, wodurch das elastische Linearelement (weiter) gespannt wird, d.h. auf Zug belastet wird, und Rückstoßenergie aufnimmt und hierdurch den auf die Schulter des Schützen einwirkenden Rückstoß dämpft. Am Ende des Rückstoßes befinden sich das Vorderteil und das Hinterteil in der Dämpfungsstellung. Unmittelbar nach Ende des Rückstoßes strebt das elastische Linearelement wieder danach sich möglichst zu entspannen und bewegt das Vorderteil vom Hinterteil weg in die Ruhestellung. Wenn mehrere, beispielsweise zwei, drei oder vier elastische Linearelemente vorgesehen sind, kann im Falle eines Defekts, insbesondere Reißens, eines der elastischen Linearelemente immer noch eine entsprechend verringerte Rückstoßdämpfung erzielt werden.

Die rückstoßdämpfende Vorrichtung weist unter anderem somit den Vorteil auf, dass das gespannte elastische Linearelement im Gegensatz zu Druckfedern oder Kompressionsfedern, die bei Druckbeanspruchung seitlich auslenken können, wegen der Zugbeanspruchung nicht in einem Führungskanal aufgenommen sein muss. Somit kann die rückstoßdämpfende Vorrichtung einfacher und kostengünstiger hergestellt werden. Da der Längsverlauf des elastischen Linearelements nicht an einen Führungskanal gebunden ist, kann die Verlegung des elastischen Linearelements flexibler erfolgen und der Raumbedarf für das elastische Linearelement reduziert werden. Somit kann das elastische Linearelement auch einfacher aus der rückstoßdämpfenden Vorrichtung entnommen und durch ein gleichartiges elastisches Linearelement oder durch ein elastisches Linearelement mit geänderten Dehnungseigenschaften ersetzt werden. Eine Entnahme oder ein Austausch des elastischen Linearelements kann zudem durch das Vorsehen mehrerer elastischer Linearelemente vereinfacht werden, da in diesem Fall jedes einzelne elastische Linearelement eine geringere Zugspannung in der Ruhestellung aufweist und daher mit geringerem Kraftaufwand, beispielsweise werkzeuglos, aus der rückstoßdämpfenden Vorrichtung entnommen werden kann. Neben der flexiblen Führung hat die rückstoßdämpfende Vorrichtung mit dem auf Zug gespannten elastischen Linearelement, beispielsweise aus Gummi, gegenüber komprimierten Stahlfedern den Vorteil des geringeren Gewichtes.

Wenn im Verlauf der Beschreibung auf Orts- und Richtungsangaben wie "oben", "unten, "vorne", "hinten" oder "seitlich" Bezug genommen wird, so beziehen sich diese Angaben auf einen bestimmungsgemäßen Verwendungszustand der rückstoßdämpfenden Vorrichtung bzw. der Schusswaffe. Der Begriff "vertikal" bedeutet in Richtung der Schwerkraft, von "oben" nach "unten", oder umgekehrt. Wenn die rückstoßdämpfende Vorrichtung bzw. die Schusswaffe in einer abweichenden Lage verwendet werden soll, sind die Orts- und Richtungsangaben entsprechend zu übertragen. Die Begriffe Hinterteil und rückwärtig beschreiben eine Position an der rückstoßdämpfenden Vorrichtung bzw. an der Schusswaffe, welche der Schulter eines die Schusswaffe abfeuernden Schützen näher liegt als eine durch die Begriffe Vorderteil oder vorne beschriebene Position.

Gemäß einer bevorzugten Ausführungsform der Erfindung sind das Hinterteil und das Vorderteil gegeneinander verschiebbar angeordnet, insbesondere in einer Rückstoßrichtung gegeneinander verschiebbar angeordnet. Zudem können das Hinterteil und das Vorderteil in einer Seitenansicht, d.h. quer zur Rückstoßrichtung, einander überlappen. Bevorzugt sind das Hinterteil und das Vorderteil ummantelt. Durch die Verschiebung des Vorderteils in Bezug auf das Hinterteil wird eine Verletzung des Schützen durch andernfalls drehbare oder auslenkende Komponenten der Schusswaffe verhindert. Durch eine Verschiebung in Rückstoßrichtung bleibt die Schusswaffe während und unmittelbar nach der Rückstoßbewegung auf das anvisierte Ziel ausgerichtet. Zudem erwartet der Schütze im Allgemeinen die Rückstoßbewegung in der Rückstoßrichtung, sodass der Schütze die auf ihn einwirkende gedämpfte Rückstoßkraft möglichst verletzungsfrei aufnehmen kann. Vorzugsweise ist der Raum zwischen dem Vorderteil und dem Hinterteil mit einer Abdeckung abgedeckt, sodass ein Eindringen von Fremdkörpern, wie Schmutz, und Verletzungen des Schützen während der Bewegung des Vorderteils zum Hinterteil verhindert werden.

Besonders vorteilhaft ist es, wenn die Dämpfungseinrichtung zumindest eine Umlenkeinrichtung aufweist, um welche das elastische Linearelement umgelenkt ist, wobei insbesondere das elastische Linearelement von einer ersten Befestigungsposition, an welcher das elastische Linearelement am Hinterteil befestigt ist, zur Umlenkeinrichtung und von der Umlenkeinrichtung zu einer zweiten Befestigungsposition verläuft, an welcher das elastische Linearelement am Vorderteil befestigt ist. Die Umlenkeinrichtung ermöglicht eine flexiblere Festlegung der ersten und zweiten Befestigungsposition und die Verwendung eines elastischen Linearelements mit größerer Längserstreckung. Ohne die Umlenkeinrichtung wäre beispielsweise die erste Befestigungsposition am Hinterteil in Schussrichtung, d.h. entgegen der Rückstoßrichtung, betrachtet vor der zweiten Befestigungsposition am Vorderteil angeordnet, um das elastische Linearelement während des Rückstoßes zu spannen. Die Umlenkeinrichtung hingegen ermöglicht auch eine Anordnung der ersten Befestigungsposition in Schussrichtung betrachtet hinter der zweiten Befestigungsposition. Das elastische Linearelement wird somit bevorzugt von einem Verlauf im Wesentlichen in Schussrichtung in einen Verlauf im Wesentlichen in Rückstoßrichtung oder umgekehrt umgelenkt.

Für die Positionierung des elastischen Linearelements ist es besonders vorteilhaft, wenn mehrere erste und/oder zweite Befestigungspositionen vorgesehen sind. Wenn die ersten und/oder zweiten Befestigungspositionen in Längsrichtung des elastischen Linearelements voneinander beabstandet sind, können elastische Linearelemente unterschiedlicher Länge in die rückstoßdämpfende Vorrichtung eingesetzt werden. Zudem kann die Zugspannung des elastischen Linearelements in der Ruhestellung und somit die rückstoßdämpfende Wirkung durch Befestigen des elastischen Linearelements an ausgewählten Befestigungspositionen an die Bedürfnisse des Schützen angepasst werden.

Eine besonders einfache Ausführungsform kann vorsehen, dass die Umlenkeinrichtung ein Stift mit einer im Querschnitt runden Mantelfläche oder eine Rolle ist. Auf diese Weise kann das elastische Linearelement auf der runden Mantelfläche, insbesondere auch einem runden Abschnitt der Mantelfläche, gleiten oder auf der Rolle abrollen, ohne dabei Schaden zu nehmen. Der Stift und/oder die Rolle kann eine Rille aufweisen, in welcher das elastische Linearelement geführt ist. Bevorzugt verläuft eine Längsachse des Stifts oder eine Drehachse der Rolle im Wesentlichen senkrecht zur Längserstreckung des elastischen Linearelements. Unter dem Stift ist allgemein ein starrer Längskörper, wie ein Bolzen oder ein Stab, zu verstehen.

Wenn das elastische Linearelement mit zwei Enden ausgebildet ist, kann das elastische Linearelement in einem ersten Endbereich, beispielsweise mit einem ersten Ende selbst, am Hinterteil und in einem zweiten Endbereich, beispielsweise mit einem zweiten Ende selbst, am Vorderteil befestigt sein. Beispielsweise können die beiden Endbereiche oder die beiden Enden durch eine Klemmverbindung oder eine Schraubverbindung am Hinterteil und am Vorderteil fixiert sein. Das elastische Linearelement kann an zumindest einem Ende eine Durchgangsöffnung, beispielsweise in der Form einer Schlaufe, aufweisen, durch welche ein Stift, ein Haken oder eine Schraube eingesetzt ist.

Wenn hingegen das elastische Linearelement in sich geschlossen ausgebildet ist, im Wesentlichen wie ein elastischer Ring, kann das elastische Linearelement im gespannten Zustand in einem ersten Endbereich, beispielsweise mit einem ersten Ende selbst, am Hinterteil und in einem zweiten Endbereich, beispielsweise mit einem zweiten Ende selbst, am Vorderteil befestigt sein. Beispielsweise können im gespannten Zustand die beiden Endbereiche oder die beiden Enden durch eine Klemmverbindung oder eine Schraubverbindung fixiert sein oder um einen Stift, einen Haken oder eine Schraube herum angeordnet sein.

Bevorzugt ist als elastisches Linearelement ein elastisches Band vorgesehen, das im Querschnitt vorzugsweise zumindest eine ebene Fläche aufweist oder kreisrund ausgebildet ist. Das elastische Band, beispielsweise ein Gummiband oder Kunststoffband, kann besonders kostengünstig, platzsparend und mit geringem Gewicht hergestellt werden. Zudem kann das elastische Band mit definierten Dehnungseigenschaften hergestellt werden. Wenn das elastische Band im Querschnitt zumindest eine ebene Fläche aufweist, kann es beispielsweise als Flachband mit rechteckigem Querschnitt ausgebildet sein. Im Fall eines runden, insbesondere kreisrunden, Querschnitts kann das elastische Band besonders einfach in die rückstoßdämpfende Vorrichtung eingesetzt werden, ohne dabei auf eine Verdrehung des elastischen Bands um eine Längsachse davon Rücksicht nehmen zu müssen.

Gemäß einer weiteren Ausführungsform kann vorgesehen sein, dass eine zwischen Hinterteil und Vorderteil wirkende Sperrvorrichtung vorgesehen ist, die in einer Sperrstellung eine Relativbewegung zwischen Hinterteil und Vorderteil blockiert und in einer Freigabestellung eine Relativbewegung zwischen Hinterteil und Vorderteil zulässt, wobei ein mittels Stoßimpuls aktivierbares Auslöseelement vorgesehen ist, das in einer Haltestellung die Sperrvorrichtung in der Sperrstellung hält und in einer aktiven Stellung die Sperrvorrichtung in die Freigabestellung freigibt, wobei das Auslöseelement in Folge des Stoßimpulses um eine Auslöseelement-Schwenkachse verschwenkbar ausgebildet ist und zumindest ein Teil der Sperrvorrichtung in Folge des Stoßimpulses um eine Sperrvorrichtung-Schwenkachse verschwenkbar ausgebildet ist. Die Sperrvorrichtung kann somit die Relativbewegung zwischen Hinterteil und Vorderteil blockieren oder zulassen. Weiters kann das Auslöseelement die Sperrvorrichtung während des Anvisierens eines Ziels in der Sperrstellung halten und erst nach einer Schussabgabe einen Übergang der Sperrvorrichtung in die Freigabestellung zulassen. Das Auslöseelement kann hierfür ausgelöst durch einen Stoßimpuls, d.h. insbesondere durch den Rückstoß der abgefeuerten Schusswaffe, selbsttätig um die Auslöseelement-Schwenkachse verschwenken und somit von der Haltestellung in die aktive Stellung übergehen. Ausgelöst durch den Übergang des Auslöseelements in die aktive Stellung und somit ebenfalls in Folge des Stoßimpulses, kann zumindest ein Teil der Sperrvorrichtung um die Sperrvorrichtung-Schwenkachse von der Sperrstellung in die Freigabestellung verschwenken. Eine derartige Ausbildung des Auslöseelements als Schwenkelement gewährleistet einen zuverlässigen und vergleichsweise raschen Übergang von der Haltestellung in die aktive Stellung. Indem das Auslöseelement und zumindest ein Teil der Sperrvorrichtung leichtgängig, unter Überwindung eines nur minimalen Reibungswiderstandes verschwenkbar gelagert sind, wird eine zuverlässige Blockade und Freigabe der Relativbewegung zwischen dem Hinterteil und dem Vorderteil erzielt.

Damit sich das Auslöseelement in Folge des Stoßimpulses, insbesondere in Folge des durch die Schussabgabe verursachten Rückstoßes, selbsttätig von der Haltestellung in die aktive Stellung bewegt, ist es günstig, wenn das Auslöseelement oberhalb und unterhalb der Auslöseelement-Schwenkachse unterschiedliche Masse aufweist. Beispielsweise kann das Auslöseelement oberhalb/unterhalb der Auslöseelement-Schwenkachse eine höhere Masse als dazu gegenüberliegend unterhalb/oberhalb der Auslöseelement-Schwenkachse aufweisen. Insbesondere kann das Auslöseelement oberhalb und unterhalb der Auslöseelement-Schwenkachse unterschiedliche Massenträgheitsmomente aufweisen. Auf Grund der unterschiedlichen Massen der oberhalb und unterhalb der Auslöseelement-Schwenkachse angeordneten Anteile des Auslöseelements, führt der trägere Anteil eine verzögerte Bewegung in Rückstoßrichtung als Folge des Stoßimpulses aus, wodurch das Auslöseelement um die Auslöseelement-Schwenkachse verschwenkt. Insbesondere tendiert der trägere Anteil dazu, unmittelbar nach einer Schussabgabe in Bezug auf einen fixen, zur Schusswaffe externen Referenzpunkt seine Position beizubehalten, während sich der Rest der Schusswaffe in Folge der Schussabgabe stoßartig gegen den Schützen bewegt. Das Gewicht des Auslöseelements bzw. des oberhalb und unterhalb der Auslöseelement-Schwenkachse angeordneten Anteils ist hierbei günstiger Weise groß genug gewählt, um einen, wenn auch geringen, der Bewegung des Auslöseelements entgegenwirkenden Reibungswiderstand zuverlässig zu überwinden.

Weiters kann vorgesehen sein, dass die Sperrvorrichtung ein Aufnahmeelement, insbesondere eine Ausnehmung im Vorderteil/Hinterteil, und einen in der Sperrstellung in das Aufnahmeelement eingreifenden, am Hinterteil/Vorderteil schwenkkbar um die Sperrvorrichtung-Schwenkachse gelagerten Schwenkarm aufweist, welcher in der Sperrstellung am Auslöseelement abgestützt ist. Bevorzugt ist das Aufnahmeelement in der aktiven Stellung des Auslöseelements in Bezug auf den Schwenkarm verschiebbar, während das Aufnahmeelement in der Haltestellung des Auslöseelements durch den Schwenkarm an einer fixen Position gehalten wird. Das Aufnahmeelement, welches als Ausnehmung, Vertiefung, Vorsprung oder ähnlich ausgebildet sein kann, ist geformt, um eine Lösung des Schwenkarms aus dem Eingriff mit dem Aufnahmeelement zu erzielen, wenn das Auslöseelement, insbesondere durch den Stoßimpuls, von der Haltestellung in die aktive Stellung übergeht. Vorzugsweise weist das Aufnahmeelement eine schräge Kontaktfläche für den Eingriff mit dem Schwenkarm auf, sodass dieser, wenn er nicht mehr durch das Auslöseelement in der Sperrstellung gehalten wird, durch den Rückstoß und die sich dadurch relativ zum Schwenkarm verschiebende schräge Kontaktfläche in die Freigabestellung übergeht. Die Sperrvorrichtung kann auch derart konstruiert sein, dass sich der Schwenkarm mittels Schwerkraft aus dem Eingriff mit dem Aufnahmeelement löst, wenn er nicht mehr durch das Auslöseelement in der Sperrstellung gehalten wird.

Für einen besonders reibungsarmen Übergang von der Sperrstellung in die Freigabestellung und zurück ist es günstig, wenn der Schwenkarm, vorzugsweise an seinem dem Aufnahmeelement zugewandten Ende, eine Schwenkarm-Rolle oder eine Schwenkarm-Kugel aufweist, welche in der Sperrstellung in das Aufnahmeelement eingreift. Mittels der Schwenkarm-Rolle oder Schwenkarm-Kugel kann der Schwenkarm an jenen Flächen, mit welcher dieser während der Relativbewegung zwischen Hinterteil und Vorderteil in Eingriff gelangt, insbesondere am Aufnahmeelement, abrollen.

Für einen besonders reibungsarmen Übergang von der Sperrstellung in die Freigabestellung und zurück ist es zudem günstig, wenn das Auslöseelement eine Auslöseelement-Rolle oder eine Auslöseelement-Kugel aufweist, auf welcher der Schwenkarm, insbesondere die Schwenkarm-Rolle oder Schwenkarm-Kugel, in der Sperrstellung abgestützt ist.

Um eine unerwünschte Relativbewegung zwischen Hinterteil und Vorderteil vor einer Schussabgabe, insbesondere während des Anvisierens eines Ziels zu vermeiden, ist es vorteilhaft, wenn das Auslöseelement mittels eines Vorspannelements in die Haltestellung vorgespannt ist. Die Sperrvorrichtung wird hierdurch auch dann zuverlässig in der Sperrstellung gehalten, wenn die Schusswaffe dem üblichen Gebrauch entsprechend bewegt wird. Das Vorspannelement kann ein Federelement sein. Alternativ zu einem Federelement könnte das Auslöseelement mittels einer Magnetvorrichtung in die Haltestellung vorgespannt sein. Hierfür könnte ein erstes magnetisches Element am Auslöseelement und ein hierzu gleich oder entgegengesetzt gepoltes zweites magnetisches Element nahe dem ersten magnetischen Element und extern zum Auslöseelement angeordnet sein.

Damit der Schwenkarm nach erfolgter Rückstoßdämpfung selbsttätig wieder von der Freigabestellung in die Sperrstellung zurückschwenkt, kann vorgesehen sein, dass der Schwenkarm mittels eines weiteren Vorspannelements in die Sperrstellung vorgespannt ist. Das weitere Vorspannelement kann beispielsweise ein Federelement oder eine Magnetvorrichtung sein. Alternativ oder zusätzlich kann der Schwenkarm durch das Auslöseelement in die Sperrstellung zurückgeschwenkt werden, wenn das Auslöseelement in die Haltestellung vorgespannt ist.

Wenn in der Haltestellung des Auslöseelements die Auslöseelement-Schwenkachse, eine erste Drehachse der Schwenkarm-Rolle oder der Schwenkarm-Kugel und eine zweite Drehachse der Auslöseelement-Rolle oder der Auslöseelement-Kugel in einer Linie angeordnet sind, wird der Schwenkarm zuverlässig in der Sperrstellung gehalten. Darüber hinaus kann der Übergang von der Sperrstellung in die Freigabestellung mit geringem Kraftaufwand erfolgen, da in Folge des Stoßimpulses die drehbar gelagerten Rollen oder Kugeln aufeinander abrollen.

Die Erfindung wird nachstehend anhand von bevorzugten Ausführungsbeispielen, auf welche sie jedoch nicht beschränkt sein soll, noch weiter erläutert. In den Zeichnungen zeigen:
Fig. 1A eine Schusswaffe, insbesondere Handfeuerwaffe, noch ohne eine in einem Hinterschaft der Schusswaffe befestigte rückstoßdämpfende Vorrichtung gemäß der Erfindung, in symbolischer Darstellung;
Fig. 1B die Schusswaffe aus Fig. 1A in deren Hinterschaft eine rückstoßdämpfende Vorrichtung gemäß der Erfindung befestigt ist, in symbolischer Darstellung;
Fig. 1C die Schusswaffe aus Fig. 1A in deren Hinterschaft eine andere rückstoßdämpfende Vorrichtung gemäß der Erfindung befestigt ist, in symbolischer Darstellung;
Fig. 1D die rückstoßdämpfende Vorrichtung aus Fig. 1C, in symbolischer Darstellung;
Fig. 2 eine Schusswaffe, insbesondere Handfeuerwaffe, und eine weitere rückstoßdämpfende Vorrichtung gemäß der Erfindung, welche an einem Hinterschaft der Schusswaffe befestigt ist, in symbolischer Darstellung;
Fig. 3 eine schematische Seitenansicht einer Ausführungsform der rückstoßdämpfenden Vorrichtung gemäß der Erfindung in einer Ruhestellung;
Fig. 4 eine schematische Seitenansicht der rückstoßdämpfenden Vorrichtung aus Fig. 3, in einer Dämpfungsstellung;
Fig. 5 eine schematische Seitenansicht eines vertikalen Längsschnitts der rückstoßdämpfenden Vorrichtung aus Fig. 3, in einer Sperrstellung der Sperrvorrichtung;
Fig. 6 eine schematische Seitenansicht eines vertikalen Längsschnitts der rückstoßdämpfenden Vorrichtung aus Fig. 3, in einer Freigabestellung der Sperrvorrichtung;
Fig. 7 ein elastisches Linearelement, welches mit zwei Enden ausgebildet ist; und
Fig. 8 ein elastisches Linearelement, welches in sich geschlossen ausgebildet ist.

Es sei darauf hingewiesen, dass die Figuren 1 bis 8 nicht notwendigerweise maßstabsgetreu dargestellt sind.

Fig. 1A zeigt eine Schusswaffe 2, vorzugsweise eine Handfeuerwaffe 2a, mit einem Freiraum 26 in einem Hinterschaft 3 oder Kolben der Schusswaffe 2, in welchen Freiraum 26 eine rückstoßdämpfende Vorrichtung 1, 1a, 1b eingesetzt werden kann.

Fig. 1B zeigt die Schusswaffe 2 aus Fig. 1A in deren Hinterschaft 3 oder Kolben eine rückstoßdämpfende Vorrichtung 1, 1a gemäß der Erfindung befestigt ist.

Fig. 1C zeigt die Schusswaffe 2 aus Fig. 1A in deren Hinterschaft 3 oder Kolben eine anders ausgebildete rückstoßdämpfende Vorrichtung 1, 1b gemäß der Erfindung befestigt ist.

Fig. 1D zeigt die rückstoßdämpfende Vorrichtung 1, 1b aus Fig. 1C vor dem Einsetzen in den Hinterschaft 3. Die rückstoßdämpfende Vorrichtung 1, 1b weist im Vergleich zur rückstoßdämpfenden Vorrichtung 1, 1a aus Fig. 1B eine zusätzliche Schaftkappe 27 und ein Kissen 28 auf.

Fig. 2 zeigt eine rückstoßdämpfende Vorrichtung 1, 1c für eine Schusswaffe 2, vorzugsweise für eine Handfeuerwaffe 2a, welche rückstoßdämpfende Vorrichtung 1, 1c beispielhaft an einem Hinterschaft 3 oder Kolben der Schusswaffe 2 befestigt ist. Der Hinterschaft 3 oder Kolben kann hierfür in Rückstoßrichtung RR der Schusswaffe 2 mit konstanter Länge, d.h. unkomprimierbar, ausgebildet sein.

Die rückstoßdämpfende Vorrichtung 1, 1a, 1b, 1c kann somit in einem Hinterschaft 3 aufgenommen sein oder mit geringen Modifikationen am hinteren Ende eines Hinterschafts 3 befestigt sein und wird daher im Folgenden allgemein als rückstoßdämpfende Vorrichtung 1 bezeichnet.

Fig. 3 zeigt schematisch eine Ausführungsform der rückstoßdämpfenden Vorrichtung 1 von der Seite. Die rückstoßdämpfende Vorrichtung 1 ist in Fig. 3 in einer Ruhestellung RS dargestellt.

Die rückstoßdämpfende Vorrichtung 1 weist ein Hinterteil 4, ein Vorderteil 5 und eine Dämpfungseinrichtung 6 auf. Das Vorderteil 5 ist jener Teil der rückstoßdämpfenden Vorrichtung 1 welcher vom Schützen weiter entfernt ist und mit dem Gehäuse der Schusswaffe 2 samt Lauf bevorzugt kraftschlüssig und starr verbunden ist. Das Hinterteil 4 ist jener Teil der rückstoßdämpfenden Vorrichtung 1 welcher näher zum Schützen angeordnet ist und beispielsweise mit der Schaftkappe 27 kraftschlüssig und starr verbunden ist. Das Hinterteil 4 und das Vorderteil 5 sind gegen eine Kraft der Dämpfungseinrichtung 6 zwischen einer in Fig. 3 dargestellten Ruhestellung RS und einer in Fig. 4 dargestellten Dämpfungsstellung DS gegeneinander bewegbar. Die Dämpfungseinrichtung 6 weist zumindest ein elastisches Linearelement 7 auf, welches am Hinterteil 4 und am Vorderteil 5 befestigt ist und in Richtung seiner Längserstreckung LL auf Zug gespannt ist. Das elastische Linearelement 7 ist in der Dämpfungsstellung DS stärker zwischen dem Hinterteil 4 und dem Vorderteil 5 auf Zug gespannt als in der Ruhestellung RS. Somit kann das elastische Linearelement 7 zumindest einen Teil der Energie des in Folge einer Schussabgabe entstehenden Rückstoßes aufnehmen, indem das elastische Linearelement 7 beim Übergang von der Ruhestellung RS in die Dämpfungsstellung DS (noch stärker) gespannt wird. Nach der Dämpfung des Rückstoßes entspannt sich das elastische Linearelement 7 wieder, zumindest zum Teil, und führt das Vorderteil 5 in Bezug auf das Hinterteil 4 in die Ruhestellung RS zurück.

Die Fig. 3 und 4 zeigen zudem, dass das Hinterteil 4 und das Vorderteil 5 gegeneinander verschiebbar angeordnet sind und insbesondere in einer Rückstoßrichtung RR gegeneinander verschiebbar angeordnet sind. Zudem können das Hinterteil 4 und das Vorderteil 5, wie in Fig. 3 und 4 dargestellt, in einer Seitenansicht überlappen. Insbesondere können das Hinterteil 4 und das Vorderteil 5 ausgebildet sein, während der Bewegung gegeneinander aufeinander zu gleiten. Beispielsweise kann das Hinterteil 4 in einer nicht dargestellten Führung im Vorderteil 5 geführt sein. Das Vorderteil 5 kann Bohrungen 8 zur Befestigung am oder im Hinterschaft 3 aufweisen.

Fig. 3 zeigt weiters zumindest eine Umlenkeinrichtung 9 der Dämpfungseinrichtung 6. Die Umlenkeinrichtung 9 kann ein Stift 9a mit einer im Querschnitt runden Mantelfläche oder eine Rolle 9b sein. Das elastische Linearelement 7 ist im Beispiel gemäß Fig. 3 um die Umlenkeinrichtung 9 umgelenkt. Insbesondere kann das elastische Linearelement 7 von einer ersten Befestigungsposition 10, die in Fig. 3 nicht sichtbar ist und an welcher das elastische Linearelement 7 am Hinterteil 4 befestigt ist, zur Umlenkeinrichtung 9 und von der Umlenkeinrichtung 9 zu einer zweiten Befestigungsposition 11 verlaufen, an welcher das elastische Linearelement 7 am Vorderteil 5 befestigt ist.

Das in den Fig. 3 und 4 dargestellte elastische Linearelement 7 kann mit zwei einzelnen Enden 12a, 12b ausgebildet sein (siehe Fig. 7) oder es kann, wie ein elastischer Ring, in sich geschlossen ausgebildet sein (siehe Fig. 8). Das elastische Linearelement 7 kann in einer nicht dargestellten Ausführungsform als Zugfeder ausgebildet sein. In der Ausführungsform gemäß den Fig. 3 und 4 ist jedoch ein elastisches Band 7a als elastisches Linearelement 7 vorgesehen, welches im Querschnitt vorzugsweise zumindest eine ebene Fläche aufweist oder kreisrund ausgebildet ist.

Das zumindest eine elastische Linearelement 7 in Fig. 3 kann durch ein einziges elastisches Linearelement 7 gebildet sein, welches mehrfach, beispielhaft drei mal, in Schlingen zwischen Hinterteil 4 und Vorderteil 5 angeordnet ist. Hierfür kann das einzige elastische Linearelement 7 um mehrere erste Befestigungspositionen 10, um die Umlenkeinrichtung 9 und um mehrere zweite Befestigungspositionen 11 geschlungen sein. Alternativ kann das zumindest eine elastische Linearelement 7 durch mehrere einzelne elastische Linearelemente 7 gebildet sein, die jeweils an einer ersten Befestigungsposition 10 und an einer zweiten Befestigungsposition 11 befestigt sind.

Die in den Fig. 5 und 6 dargestellten Beispiele zeigen eine zwischen Hinterteil 4 und Vorderteil 5 wirkende Sperrvorrichtung 13, die in einer in Fig. 5 dargestellten Sperrstellung SS eine Relativbewegung zwischen Hinterteil 4 und Vorderteil 5 blockiert und in einer in Fig. 6 dargestellten Freigabestellung FS eine Relativbewegung zwischen Hinterteil 4 und Vorderteil 5 zulässt. Hierfür kann ein mittels Stoßimpuls aktivierbares Auslöseelement 14 vorgesehen sein, welches in einer in Fig. 5 dargestellten Haltestellung HS die Sperrvorrichtung 13 in der Sperrstellung SS hält und in einer in Fig. 6 dargestellten aktiven Stellung AS die Sperrvorrichtung 13 in die Freigabestellung FS freigibt. Bevorzugt ist das Auslöseelement 14 in Folge eines Stoßimpulses, d.h. des Rückstoßes der Schusswaffe 2, um eine Auslöseelement-Schwenkachse 15 verschwenkbar ausgebildet und ist zumindest ein Teil der Sperrvorrichtung 13 in Folge des Rückstoßes um eine Sperrvorrichtung-Schwenkachse 16 verschwenkbar ausgebildet. Damit das Auslöseelement 14 in Folge des Rückstoßes zuverlässig verschwenken kann, weist bevorzugt das Auslöseelement 14 oberhalb und unterhalb der Auslöseelement-Schwenkachse 15 unterschiedliche Massen auf. Im dargestellten Beispiel weist das Auslöseelement 14 oberhalb der Auslöseelement-Schwenkachse 15 eine größere Masse als unterhalb der Auslöseelement-Schwenkachse 15 auf. Im Falle eines Rückstoßes verschwenkt das Auslöseelement 14 daher in Bezug auf den Rest der Schusswaffe 2 verzögert.

Die beispielhaften Fig. 5 und 6 zeigen weiters, dass die Sperrvorrichtung 13 ein Aufnahmeelement 17, insbesondere eine Ausnehmung 17a, im Vorderteil 5 aufweist und einen, in der in Fig. 5 dargestellten Sperrstellung SS in das Aufnahmeelement 17 eingreifenden, am Hinterteil 4 schwenkkbar um die Sperrvorrichtung-Schwenkachse 16 gelagerten Schwenkarm 18 aufweist. Der Schwenkarm 18 ist in der Sperrstellung SS am Auslöseelement 14 abgestützt und somit an einem Verschwenken aus dem Eingriff mit dem Aufnahmeelement 17 heraus gehindert. Im dargestellten Beispiel weist der Schwenkarm 18, vorzugsweise an seinem dem Aufnahmeelement 14 zugewandten Ende bzw. an seinem von der Sperrvorrichtung-Schwenkachse 16 abgewandten Ende, eine Schwenkarm-Rolle 19 oder eine Schwenkarm-Kugel 20 auf, welche in der in Fig. 5 dargestellten Sperrstellung SS in das Aufnahmeelement 17 eingreift. Zudem weist das Auslöseelement 14 bevorzugt eine Auslöseelement-Rolle 21 oder eine Auslöseelement-Kugel 22 auf, auf welcher der Schwenkarm 18, insbesondere die Schwenkarm-Rolle 19 oder Schwenkarm-Kugel 20, in der Sperrstellung SS abgestützt ist. Bevorzugt ist das Auslöseelement 14 mittels eines Vorspannelements 23 in die Haltestellung HS vorgespannt. Das Beispiel gemäß Fig. 5 zeigt weiters, dass in der Haltestellung HS des Auslöseelements 14 die Auslöseelement-Schwenkachse 15, eine erste Drehachse 24 der Schwenkarm-Rolle 19 oder der Schwenkarm-Kugel 20 und eine zweite Drehachse 25 der Auslöseelement-Rolle 21 oder der Auslöseelement-Kugel 22 in einer Linie angeordnet sind.

Vor einer Schussabgabe sind das Hinterteil 4 und das Vorderteil 5 voneinander beabstandet, da das elastische Linearelement 7 das Vorderteil 5 nach vorne in die Ruhestellung RS zieht, siehe Fig. 3. Das Auslöseelement 14 befindet sich in der Haltestellung HS, in welcher das Auslöseelement 14 die Sperrvorrichtung 13 in der Sperrstellung SS hält. Dabei hindert das Auslöseelement 14, durch seine Abstützung des Schwenkarms 18, den Schwenkarm 18 an einer Verschwenkung aus der Sperrstellung SS heraus in die Freigabestellung FS. In der Sperrstellung SS ist der am Hinterteil 4 gelagerte Schwenkarm 18 im Eingriff mit dem im Vorderteil 5 vorgesehenen Aufnahmeelement 17 und verhindert somit eine Bewegung des Vorderteils 5 in Richtung zum Hinterteil 4, siehe Fig. 5.

Wenn die Schusswaffe 2 abgefeuert wird, wird durch den daraus resultierenden Rückstoß der Schusswaffe 2 gegen die Schulter eines nicht dargestellten Schützen die Schusswaffe 2 nach hinten, zum Schützen gestoßen, wobei jedoch das Auslöseelement 14 wegen seiner vergleichsweise großen Masse oberhalb der Auslöseelement-Schwenkachse 15 etwas verzögert verschwenkt. Daher wird der Schwenkarm 18 nicht mehr durch das Auslöseelement 14 gestützt und kann durch die Rückwärtsbewegung des Aufnahmeelements 17 aus diesem heraustreten, insbesondere herausrollen, und in die Freigabestellung FS verschwenken, siehe Fig. 6. Hierdurch ist die Rückwärtsbewegung des Vorderteils 5 gegen das Hinterteil 4 freigegeben und das elastische Linearelement 7 wird gespannt, oder zumindest stärker gespannt, wodurch es zumindest einen Teil der Rückstoßenergie aufnimmt und die Schulter des Schützen entlastet. Die rückstoßdämpfende Vorrichtung 1 geht somit von der Ruhestellung RS in die Dämpfungsstellung DS über, siehe Fig. 4. In der Dämpfungsstellung DS ist die Rückwärtsbewegung des Vorderteils 5 gegen das Hinterteil 4 beendet. Das elastische Linearelement 7 zieht nun das Vorderteil 5 in Schussrichtung SR wieder vom Hinterteil 4 weg. Bevorzugt ist der Schwenkarm 18 in die Sperrstellung SS vorgespannt und/oder ist das daran anliegende Auslöseelement 14 in die Haltestellung HS vorgespannt, sodass der Schwenkarm 18 in das Aufnahmeelement 17 zurückschwenkt, sobald das Vorderteil 5 durch das elastische Linearelement 7 weit genug nach vorne verschoben wurde. Daraufhin, oder im Wesentlichen gleichzeitig, verschwenkt auch das Auslöseelement 14 zurück in die Haltestellung HS in welcher es den Schwenkarm 18 erneut in der Sperrstellung SS hält, siehe Fig. 5. Somit ist die rückstoßdämpfende Vorrichtung 1 in die Ruhestellung RS zurückgekehrt, in welcher der Schütze sein Ziel erneut anvisieren kann, ohne dabei die rückstoßdämpfende Vorrichtung 1 zu komprimieren und hierdurch das Anvisieren zu beeinträchtigen.

## Patentansprüche

1. Rückstoßdämpfende Vorrichtung (1) für eine Schusswaffe (2), insbesondere zur Befestigung an oder in einem Hinterschaft (3) der Schusswaffe (2), vorzugsweise einer Handfeuerwaffe (2a), mit einem Hinterteil (4) und einem Vorderteil (5), welche gegen die Kraft einer Dämpfungseinrichtung (6) zwischen einer Ruhestellung (RS) und einer Dämpfungsstellung (DS) gegeneinander bewegbar sind, **dadurch gekennzeichnet, dass** die Dämpfungseinrichtung (6) zumindest ein elastisches Linearelement (7) aufweist, welches am Hinterteil (4) und am Vorderteil (5) befestigt ist und in Richtung seiner Längserstreckung (LL) auf Zug gespannt ist, wobei das elastische Linearelement (7) in der Dämpfungsstellung (DS) stärker zwischen dem Hinterteil (4) und dem Vorderteil (5) auf Zug gespannt ist als in der Ruhestellung (RS).

2. Vorrichtung (1) nach Anspruch 1, **dadurch gekennzeichnet, dass** das Hinterteil (4) und das Vorderteil (5) gegeneinander verschiebbar angeordnet sind, insbesondere in einer Rückstoßrichtung (RR) gegeneinander verschiebbar angeordnet sind.

3. Vorrichtung (1) nach Anspruch 1 oder 2, **dadurch gekennzeichnet, dass** die Dämpfungseinrichtung (6) zumindest eine Umlenkeinrichtung (9) aufweist, um welche das elastische Linearelement (7) umgelenkt ist, wobei insbesondere das elastische Linearelement (7) von einer ersten Befestigungsposition (10), an welcher das elastische Linearelement (7) am Hinterteil (4) befestigt ist, zur Umlenkeinrichtung (9) und von der Umlenkeinrichtung (9) zu einer zweiten Befestigungsposition (11) verläuft, an welcher das elastische Linearelement (7) am Vorderteil (5) befestigt ist.

4. Vorrichtung (1) nach Anspruch 3, **dadurch gekennzeichnet, dass** die Umlenkeinrichtung (9) ein Stift (9a) mit einer im Querschnitt runden Mantelfläche oder eine Rolle (9b) ist.

5. Vorrichtung (1) nach einem der Ansprüche 1 bis 4, **dadurch gekennzeichnet, dass** das elastische Linearelement (7) mit zwei Enden (12a, 12b) ausgebildet ist.

6. Vorrichtung (1) nach einem der Ansprüche 1 bis 4, **dadurch gekennzeichnet, dass** das elastische Linearelement (7) in sich geschlossen ausgebildet ist.

7. Vorrichtung (1) nach einem der Ansprüche 1 bis 6, **dadurch gekennzeichnet, dass** als elastisches Linearelement (7) ein elastisches Band (7a) vorgesehen ist, das im Querschnitt vorzugsweise zumindest eine ebene Fläche aufweist oder kreisrund ausgebildet ist.

8. Vorrichtung (1) nach einem der Ansprüche 1 bis 7, **dadurch gekennzeichnet, dass** eine zwischen Hinterteil (4) und Vorderteil (5) wirkende Sperrvorrichtung (13) vorgesehen ist, die in einer Sperrstellung (SS) eine Relativbewegung zwischen Hinterteil (4) und Vorderteil (5) blockiert und in einer Freigabestellung (FS) eine Relativbewegung zwischen Hinterteil (4) und Vorderteil (5) zulässt, wobei ein mittels Stoßimpuls aktivierbares Auslöseelement (14) vorgesehen ist, das in einer Haltestellung (HS) die Sperrvorrichtung (13) in der Sperrstellung (SS) hält und in einer aktiven Stellung (AS) die Sperrvorrichtung (13) in die Freigabestellung (FS) freigibt, wobei das Auslöseelement (14) in Folge des Stoßimpulses um eine Auslöseelement-Schwenkachse (15) verschwenkbar ausgebildet ist und zumindest ein Teil der Sperrvorrichtung (13) in Folge des Stoßimpulses um eine Sperrvorrichtung-Schwenkachse (16) verschwenkbar ausgebildet ist.

9. Vorrichtung (1) nach Anspruch 8, **dadurch gekennzeichnet, dass** das Auslöseelement (14) oberhalb und unterhalb der Auslöseelement-Schwenkachse (15) unterschiedliche Masse aufweist.

10. Vorrichtung (1) nach Anspruch 8 oder 9, **dadurch gekennzeichnet, dass** die Sperrvorrichtung (13) ein Aufnahmeelement (17), insbesondere eine Ausnehmung (17a) im Vorderteil (5)/ Hinterteil (4), und einen in der Sperrstellung (SS) in das Aufnahmeelement (17) eingreifenden, am Hinterteil (4)/ Vorderteil (5) schwenkkbar um die Sperrvorrichtung-Schwenkachse (16) gelagerten Schwenkarm (18) aufweist, welcher in der Sperrstellung (SS) am Auslöseelement (14) abgestützt ist.

11. Vorrichtung (1) nach Anspruch 10, **dadurch gekennzeichnet, dass** der Schwenkarm (18), vorzugsweise an seinem dem Aufnahmeelement (17) zugewandten Ende, eine Schwenkarm-Rolle (19) oder eine Schwenkarm-Kugel (20) aufweist, welche in der Sperrstellung (SS) in das Aufnahmeelement (17) eingreift.

12. Vorrichtung (1) nach Anspruch 10 oder 11, **dadurch gekennzeichnet, dass** das Auslöseelement (14) eine Auslöseelement-Rolle (21) oder eine Auslöseelement-Kugel (22) aufweist, auf welcher der Schwenkarm (18), insbesondere die Schwenkarm-Rolle (19) oder Schwenkarm-Kugel (20), in der Sperrstellung (SS) abgestützt ist.

13. Vorrichtung (1) nach einem der Ansprüche 8 bis 12, **dadurch gekennzeichnet, dass** das Auslöseelement (14) mittels eines Vorspannelements (23) in die Haltestellung (HS) vorgespannt ist.

14. Vorrichtung (1) nach Anspruch 8, 11 und 12, **dadurch gekennzeichnet, dass** in der Haltestellung (HS) des Auslöseelements (14) die Auslöseelement-Schwenkachse (15), eine erste Drehachse (24) der Schwenkarm-Rolle (19) oder der Schwenkarm-Kugel (20) und eine zweite Drehachse (25) der Auslöseelement-Rolle (21) oder der Auslöseelement-Kugel (22) in einer Linie angeordnet sind.
